# EUROPÄISCHE PATENTSCHRIFT

(11) **EP 0 839 223 B1**
(45) Veröffentlichungstag und Bekanntmachung des Hinweises auf die Patenterteilung: **04.04.2001**
(21) Anmeldenummer: 97924864.8
(22) Anmeldetag: 22.04.1997
(51) Int. Cl.: D06C 11/00

(54) **RAUHMASCHINE**
RAISING MACHINE
LAINEUSE

(30) Priorität: 18.05.1996 DE 19619894
(43) Veröffentlichungstag der Anmeldung: 06.05.1998
(73) Patentinhaber: Sucker-Müller-Hacoba GmbH & Co., D-41066 Mönchengladbach (DE)
(72) Erfinder: VROOMEN, Albert, D-41066 Mönchengladbach (DE)
(74) Vertreter: Frese-Göddeke, Beate, Dr.
(86) Internationale Anmeldenummer: DE9700810
(87) Internationale Veröffentlichungsnummer: WO9744517

(56) Entgegenhaltungen:
- DD-A- 213 249

## Beschreibung

Die Erfindung betrifft eine Rauhmaschine, insbesondere Kratzenrauhmaschine, zum Rauhen mindestens einer textilen Warenbahn, wobei an einem im Maschinengestell gelagerten, angetriebenen, im Prinzip zylinderförmigen Tambour planetenartig angeordnete und angetriebene Rauhwalzen gelagert sind.

In einer in der DD-PS 213 249 beschriebenen Rauhmaschine dieser Art (Oberbegriff der Anspruches 1) wird der Tambour aus wenigstens zwei, die Rauhwalzen tragenden Rosetten ausgebildet. Diese an den Stirnseiten bzw. Längsenden des Tambours angeordneten Rosetten werden jeweils auf mindestens drei Laufrollen gelagert. Innerhalb des Tambours soll mindestens eine in einer Staubabsaugvorrichtung angeordnete Ausputzwalze vorgesehen werden. Durch diese Ausbildung und Lagerung des Tambours wird erreicht, daß an den Längsenden des Tambours Platz zum Einführen bzw. Positionieren einer Absaug- und Ausputzeinrichtung auf der Tambourinnenseite entsteht. Im Gegensatz zu herkömmlichen Maschinen, wie sie in DE-AS 11 37 713 beschrieben werden, wird nämlich der aus der DD-PS bekannte Tambour nicht über Speichen oder dergleichen auf einer Tambourachse, sondern auf den auf der Innenseite des Tambourumfangs bzw. des Rosettenumfangs positionierten Laufrollen gelagert.

Durch die in der oben genannten DD-PS 213 249 vorgesehene Ausputzung und Absaugung des Tambours auf der Tambourinnenseite wird erreicht, daß anders als bei Rauhmaschinen, deren Rauhwalzen auf der Tambour-Außenseite abgeputzt werden, praktisch der gesamte äußere (also den Ausputzmitteln gegenüberliegende) Tambourumfang für den Rauhvorgang zur Verfügung steht und die Effektivität der Maschine entsprechend erhöht wird. Problematisch ist jedoch die Lagerung des Tambours auf den beiden Rosetten mittels der Laufrollen. Durch die bekannte Drei- oder Mehrpunktlagerung des Tambours bzw. von dessen Rosetten wird die Lärmerzeugung der Maschine so groß, daß gesonderte Schalldämpfmittel erforderlich sind. Abgesehen davon, daß der Aufwand für die Schalldämmung sehr hoch ist, zeigt der von der Maschine erzeugte Lärm auch einen erheblichen Verschleiß an, so daß die Lebensdauer der Lagerung des Tambours bzw. von dessen Rosetten auf den Laufrollen sehr beschränkt ist.

Der Erfindung liegt die Aufgabe zugrunde, eine Tambourlagerung zu schaffen, die ebenfalls einen seitlichen Zugang in das Tambourinnere ermöglicht, die aber einen ruhigen Lauf mit wenig Lärmerzeugung und geringem Verschleiß gewährleistet.

Die erfindungsgemäße Lösung besteht für die Rauhmaschine eingangs genannter Art darin, daß der Tambour an den beiden Umfangslängskanten in je einem ringförmigen Kugellager, dessen eine Kugellagerschale zum Tambour und dessen andere Kugellagerschale zum Maschinengestell gehört, aufgenommen ist.

Demgemäß wird der Tambour durch an der einen Kugellagerschale befestigte Elemente, die eine Aufnahme der Rauhwalzenlagerung gewährleisten, gebildet. Vorzugsweise umgibt die am Maschinengestell befestigte äußere Kugellagerschale die am Tambour befestigte innere Kugellagerschale, so daß der Tambour eigentlich erst durch an den entsprechenden Kugellagerinnenringen befestigte Elemente (für die Rauhwalzenlagerung) gebildet wird.

Bevorzugt soll das aus den beiden Kugellagerschalen samt Kugeln, Rollen oder dergleichen bestehende Kugellager insgesamt ringförmig mit größenordnungsmäßig dem Umfang des Tambours ausgebildet werden. Jedenfalls soll der Kugellagerring den vielfachen Durchmesser früherer Tambourlagerungen haben.

Gemäß weiterer Erfindung wird an der Tambourinnnenseite ein am Tambour, gegebenenfalls an der inneren Kugellagerschale, unmittelbar angreifender Tambourantrieb vorgesehen. Für die Rauhwalzen selbst können übliche Antriebe, z.B. gemäß DE-PS 637 249, 697 064, 801 393, 970 131 und 10 78 078 angewandt werden.

Durch die Erfindung wird eine Tambourlagerung geschaffen, die den Tambour wie auf einer herkömmlichen Tambourachse abgestützte Speichenräder an seinem vollen Umfang hält und drehbar trägt. Dadurch werden eine stabile Führung, eine geringere Lärmerzeugung und eine entsprechend lange Lebensdauer erreicht. Ein wesentlicher Vorteil der erfindungsgemäßen Tambourlagerung besteht darin, daß durch ein Längsende oder durch beide Längsenden bzw. -kanten des Kugellagerrings und des im Prinzip zylindrischen Tambours Versorgungsleitungen hindurch zu führen sind, die zum Ausputzen und Absaugen der Rauhwalzen an der Tambourinnenseite dienen.

Wenn der Tambour - wie üblich - unterschiedliche Typen von Rauhwalzen, nämlich Strich- und Gegenstrichwalzen, besitzt, können getrennte Ausputzungen für diese beiden Walzentypen auf der Tambour-Innenseite vorgesehen werden. Wie üblich können jeder der Walzentypen Ausputzwalzen zugeordnet werden, die Absaugung kann auf den jeweiligen Ausputzbereich bzw. die Ausputzwalze gerichtet werden. Bei der erfindungsgemäßen Rauhmaschine kann - wie bei der Maschine nach DD-PS 213 294 - fast der gesamte Tambourumfang ständig für den Rauhvorgang ausgenutzt werden.

Anhand der schematischen Darstellung eines Ausführungsbeispiels werden Einzelheiten der Erfindung erläutert. Es zeigen:
- Fig. 1: einen Längsschnitt (parallel zur Achse) eines erfindungsgemäßen Rauhtambours mit Lagerung; und
- Fig. 2: einen Schnitt längs der Linie II-II von Fig. 1.

Der in Fig. 1 und 2 dargestellte Teil einer Rauhmaschine zeigt einen insgesamt mit 1 bezeichneten Tambour, zu dem Strichwalzen 2 und Gegenstrichwalzen 3 gehören. Die Strichwalzen 2 werden auf dem einen Tambourlängsende über Antriebsmittel 4 und die Gegenstrichwalzen 3 werden auf dem anderen Tambourlängsende über Antriebsmittel 5 mit der jeweils erforderlichen Geschwindigkeit in üblicher Weise betätigt. Beispielsweise können Riemen-, Ketten- oder Zahnradantriebe vorgesehen werden. Der Tambour 1 selbst wird über einen, vorzugsweise dem Tambourinnern 6 zugeordneten Tambourantrieb 7 in Drehung versetzt, der über eine Torsionswelle 8, formschlüssig an einem Abtrieb der Tambourinnenfläche angreift und dadurch verhindert, daß es zu einem Winkelversatz der beiden Seiten (des Tambours) kommt. Die Torsionswelle 8 soll also einen winkelsynchronen Antrieb des Tambours als Ganzem bzw. von den beiden axialen Längsenden gewährleisten.

Ein wesentliches Neues an der Maschine gemäß Fig. 1 und 2 sind die Bildung bzw. die Lagerung des Tambours 1. Dieser wird an seinen beiden Umfangslängskanten 9 in je einem ringförmigen, insgesamt mit 10 bezeichneten Kugellager aufgenommen und eigentlich erst durch an dem zugehörigen Kugellagerteil befestigte Elemente gebildet. Das Kugellager 10 besteht aus einer zum Tambour gehörigen Kugellagerschale, insbesondere innere Kugellagerschale 11, und einer Kugellagerschale, vorzugsweise äußere Kugellagerschale 12, die am Maschinengestell 13 befestigt wird. Grundsätzlich können - gegebenenfalls bei Anpassung des Antriebs - die Kugellagerschalen 11 und 12 ausgetauscht werden, das heißt, die äußere Kugellagerschale 12 kann zum Tambour 1 und die innere Kugellagerschale 11 zum Maschinengestell 13 gehören bzw. daran fixiert werden.

Durch die erfindungsgemäß bevorzugte Lagerung des Tambours 1 an an seinen Längsenden vorgesehenen Lagerschalen 11, die seine Umfangskanten 9 ganz und gar umgeben, und in Lagerschalen 12, die die ersteren Lagerschalen 11 (samt Kugeln, Rollen oder dergleichen) ganz umgeben, wird eine nahezu ideale Laufruhe erreicht. Für den formschlüssigen Antrieb des Tambours 1 können, z.B. Zahnräder 19, die in eine Zähnung 14 (des Zahnkranzes) eingreifen, dienen.

Da der erfindungsgemäße Antrieb von Tambour 1 und Rauhwalzen 2, 3 wenigstens eine Stirnseite 15 an einem der Längsenden des zylindrischen Tambours offenläßt, kann durch die Stirnseite 15 problemlos mindestens ein Absaugrohr 16 vom Tambourinnern 6 nach außen geführt werden, so daß mit Hilfe einer oder mehrerer Ausputzwalzen 17 von den Strich- und/oder Gegenstrichwalzen 2, 3 entfernte Schmutz-, Staub- und Flusenteile weg von den Ausputzwalzen 17 und in Strömungsrichtung 18 durch mindestens ein Absaugrohr 16 aus der Maschine heraus zu befördern sind.

Es wird eine Rauhmaschine zum Rauhen einer textilen Warenbahn beschrieben. Die Maschine besitzt einen angetriebenen, im Maschinengestell gelagerten Tambour mit planetenartig angeordneten Rauhwalzen. Um eine Stirnseite des im wesentlichen zylindrischen Tambours offen zu halten und trotzdem eine laufruhige Lagerung mit hoher Standzeit zu gewährleisten, wird der Tambour an seinen Umfangslängskanten in je einem ringförmigen Kugellager aufgenommen. Das Kugellager umfaßt eine den Tambour bildende Kugellagerschale und eine am Maschinengestell befestigte Kugellagerschale.

### Bezugszeichenliste

- 1 =: Tambour
- 2 =: Stichwalze
- 3 =: Gegenstrichwalze
- 4 =: Antriebsmittel (2)
- 5 =: Antriebsmittel (3)
- 6 =: Tambourinneres
- 7 =: Antrieb
- 8 =: Torsionswelle
- 9 =: Umfangslängskante (1)
- 10 =: Kugellager
- 11 =: innere Kugellagerschale
- 12 =: äußere Kugellagerschale
- 13 =: Maschinengestell
- 14 =: Zähnung
- 15 =: Stirnseite (1)
- 16 =: Absaugrohr
- 17 =: Ausputzwalze
- 18 =: Strömungsrichtung
- 19 =: Zahnrad

## Patentansprüche

1. Rauhmaschine, insbesondere Kratzenrauhmaschine, zum Rauhen mindestens einer textilen Warenbahn, wobei an einem im Maschinengestell (13) gelagerten, angetriebenen, im Prinzip zylinderförmigen Tambour (1) planetenartig angeordnete und angetriebene Rauhwalzen (2, 3) gelagert sind,
**dadurch gekennzeichnet,**
daß der Tambour (1) an den beiden Umfangslängskanten (9) in je einem ringförmigen Kugellager (10), dessen eine Kugellagerschale (11) zum Tambour (1) und dessen andere Kugellagerschale (12) zum Maschinengestell (13) gehört, aufgenommen ist.

2. Rauhmaschine nach Anspruch 1,
**dadurch gekennzeichnet,**
daß der Durchmesser des ringförmigen Kugellagers (10) größenordnungsmäßig gleich dem Tambourdurchmesser ist.

3. Rauhmaschine nach Anspruch 1 oder 2,
**dadurch gekennzeichnet,**
daß die innere Kugellagerschale (11) am Tambour (1) und die äußere Kugellagerschale (12) am Maschinengestell (13) befestigt ist.

4. Rauhmaschine nach mindestens einem der Ansprüche 1 bis 3,
**dadurch gekennzeichnet**,
daß ein mittels Zahnrädern (19) in einer Zähnung (14) eines Zahnkamms über eine Torsionswelle (8) formschlüssig angreifender Tambourantrieb (7) vorgesehen ist.

5. Rauhmaschine nach mindestens einem der Ansprüche 1 bis 4,
**dadurch gekennzeichnet,**
daß im Innern (6) des Tambours (1) mindestens eine innerhalb einer Staubabsaugung mit durch eine Stirnseite (15) des Tambours (1) geführtem Absaugrohr (16) angeordnete Ausputzwalze (17) vorgesehen ist.

## Claims

1. Raising machine, in particular card raising machine for raising at least one textile web, wherein planetarily arranged and driven raising rollers (2, 3) are mounted on a drum (1) which is basically cylindrical, mounted in a machine frame (13) and driven, characterised in that the drum (1) is received at the two longitudinal peripheral edges (9) in an annular ball bearing (10) in each case, one ball bearing shell (11) of which belongs to the drum (1) and the other ball bearing shell (12) of which belongs to the machine frame (13).

2. Raising machine according to claim 1, characterised in that the diameter of the annular ball bearing (10) is equal to the drum diameter in terms of size.

3. Raising machine according to claim 1 or 2, characterised in that the inner ball bearing shell (11) is fixed on the drum (1) and the outer ball bearing shell (12) is fixed on the machine frame (13).

4. Raising machine according to at least one of claims 1 to 3, characterised in that a drum drive (7) is provided which engages with an interlocking fit by means of gear wheels (19) in teeth (14) of a toothed comb via a torsion shaft (8).

5. Raising machine according to at least one of claims 1 to 4, characterised in that in the interior (6) of the drum (1), at least one clean-out shaft (17) is provided which is arranged inside a dust extractor with an exhaust pipe (16) guided through an end face (15) of the drum (1).

## Revendications

1. Laineuse, en particulier laineuse à cardes métalliques, destinée à lainer au moins une bande de matière textile, dans laquelle des cylindres de piquage (2, 3) agencés et entraînés de manière planétaire sont logés sur un tambour (1) en principe cylindrique entraîné, logé sur le bâti (13) de machine et entraîné, caractérisée en ce que le tambour (1) est reçu à chacune de ses deux arêtes longitudinales périphériques (9) dans un roulement (10) à billes annulaire, dont une première coquille (11) de roulement à billes appartient au tambour (1) et dont l'autre coquille (12) de roulement à billes appartient au bâti (13) de machine.

2. Laineuse selon la revendication 1, caractérisée en ce que le diamètre du roulement à billes annulaire (10) et le diamètre du tambour sont du même ordre de grandeur.

3. Laineuse selon la revendication 1 ou 2, caractérisée en ce que la coquille intérieure (11) de roulement à billes est attachée au tambour (1) et la coquille extérieure (12) de roulement à billes est attachée au bâti (13) de machine.

4. Laineuse selon l'une quelconque des revendications 1 à 3, caractérisée en ce qu'elle comprend un entraînement (7) de tambour qui intervient en engagement positif au moyen d'engrenages (19) dans une denture (14) d'une couronne dentée par l'intermédiaire d'un arbre de torsion (8).

5. Laineuse selon l'une quelconque des revendications 1 à 4, caractérisée en ce qu'elle comprend, à l'intérieur (6) du tambour (1), au moins un cylindre de nettoyage (17) agencé à l'intérieur d'une aspiration de poussière à tube d'aspiration (16) guidé à travers une face frontale (15) du tambour (1).
